# FASCICULE DE BREVET EUROPEEN

(11) **EP 2 921 810 B1**
(45) Date de publication et mention de la délivrance du brevet: **05.10.2016**
(21) Numéro de dépôt: 14195124.4
(22) Date de dépôt: 27.11.2014
(51) Int. Cl.: F41H 5/013

(54) **Dispositif de fixation de pare-éclats et structure blindée équipée d'un tel dispositif**
Vorrichtung zum Befestigen eines Splitterschutzes, und gepanzerte Struktur, die mit einer solchen Vorrichtung ausgestattet ist
Device for securing a shielding and shielded structure provided with such a device

(30) Priorité: 18.03.2014 FR 1400661
(43) Date de publication de la demande: 23.09.2015
(73) Titulaire: NEXTER Systems, 42328 Roanne Cedex (FR)
(72) Inventeur: Lebaillif, David M., 18023 Bourges (FR); Tanty, Fabien M., 18023 Bourges (FR); Mallat, Didier M., 18023 Bourges (FR); Clauzel, Philippe M., 18023 Bourges (FR)
(74) Mandataire: Chaillot, Geneviève

(56) Documents cités:
- EP-A- 0 940 276
- WO-A1-2006/128271
- WO-A1-2010/150197

## Description

Le domaine technique de l'invention est celui des dispositifs de fixation des écrans pare-éclats sur les parois internes des structures blindées.

Les structures blindées, telles que des structures fixes (bâtiments ou casemates) ou les véhicules blindés, sont susceptibles de subir des agressions balistiques suffisamment violentes pour endommager les parois de la structure et générer des éclats de matériaux vers l'intérieur ce qui peut être préjudiciable aux personnels se trouvant à l'intérieur.

EP 0 940 276 A divulgue un dispositif de fixation destiné à assurer la fixation d'un pare-éclats sur une face interne d'une paroi d'une structure blindée, ledit dispositif comporte une embase comportant une collerette destinée à être placée sous une première face du pare-éclats, ladite embase comporte au moins un perçage destiné à être traversé par une vis solidaire de la paroi, l'embase comporte également une jupe s'étendant sensiblement perpendiculairement à la collerette et destinée à traverser un trou du pare-éclats. Pour parer à ce risque, il est connu de doubler l'intérieur des parois d'une structure blindée d'un écran dit pare-éclats. Ce type de pare-éclats comporte généralement un matériau composite indéchirable et souple.

Ce type d'écran est généralement fixé aux parois par vissage. Les têtes des vis associées à des rondelles d'appui plaquent le pare-éclats contre la paroi. L'inconvénient majeur d'une telle solution de fixation est que, durant une agression, l'écran peut se décoller de la paroi à l'endroit de la génération d'éclats et soulever la rondelle d'appui par un bord, exerçant ainsi, juste sous la tête de vis, un couple et un effort de cisaillement capables de rompre cette tête et de la projeter dangereusement vers l'équipage avec la rondelle l'accompagnant. Dans le cas où l'écran glisse le long de la paroi, la tête de vis risque d'être cisaillée puis également projetée.

L'invention propose de résoudre ce problème de projection d'éléments dangereux.

Avantageusement l'invention propose également de résoudre le problème de cisaillement de la tête de vis.

Ainsi, l'invention a pour objet un dispositif de fixation destiné à assurer la fixation d'un pare-éclats sur une face interne d'une paroi d'une structure blindée, dispositif caractérisé en ce qu'il comporte :
- une embase comportant une collerette destinée à être placée dans un lamage de la paroi, sous une première face du pare-éclats, embase comportant au moins un perçage destiné à être traversé par une vis solidaire de la paroi, embase comportant également une jupe s'étendant sensiblement perpendiculairement à la collerette et destinée à traverser un trou du pare-éclats et à abriter au moins partiellement la tête de la vis,
- un couvercle comportant une portée annulaire destinée à prendre appui sur une seconde face du pare-éclats, couvercle comprenant des moyens permettant d'assurer sa solidarisation avec la jupe et destinés à assurer le serrage du pare-éclats.

Selon un mode de réalisation, les moyens assurant la solidarisation du couvercle avec la jupe pourront comprendre un taraudage du couvercle engagé sur un filetage de la jupe.

Selon un autre mode de réalisation, les moyens assurant la solidarisation du couvercle avec la jupe pourront comprennent un filetage du couvercle engagé dans un taraudage de la jupe.

Avantageusement, le couvercle comporte un profil permettant son serrage.

Selon un mode de réalisation, le couvercle pourra comporter une interface de fixation pour un équipement.

Avantageusement, la collerette et la portée annulaire comportent des dents qui sont destinées à être positionnées en regard du pare-éclats.

L'invention a également pour objet une structure blindée comportant au moins un pare-éclats fixé à une paroi par au moins un dispositif de fixation de pare-éclats, structure caractérisée en ce que le ou les dispositifs de fixation de pare-éclats comportent :
- une embase comportant une collerette destinée à être placée dans un lamage de la paroi, sous une première face du pare-éclats, embase comportant au moins un perçage destiné à être traversé par une vis solidaire de la paroi, embase comportant également une jupe s'étendant sensiblement perpendiculairement à la collerette au travers d'un trou du pare-éclats et abritant au moins partiellement la tête de la vis,
- un couvercle comportant une portée annulaire prenant appui sur une seconde face du pare-éclats, couvercle comprenant des moyens assurant sa solidarisation avec la jupe et le serrage du pare-éclats.

Avantageusement, le jeu entre la vis et l'embase est supérieur au jeu entre la collerette et le bord du lamage.

L'invention sera mieux comprise à la lecture de la description suivante, description faite en référence aux dessins annexés dans lesquels :
La figure 1 représente une vue en coupe d'un dispositif selon l'invention fixé sur une paroi d'une structure.
La figure 2 représente une vue en coupe longitudinale d'un second mode de réalisation d'un dispositif selon l'invention.
La figure 3 représente une vue en coupe d'un dispositif selon l'invention subissant une agression balistique.

Selon la figure 1, une structure blindée (par exemple une cabine de véhicule blindé non représentée) comporte sur une face interne 6a d'une de ses parois 6 un pare-éclats 7 se présentant sous la forme d'une plaque de matériaux composites, par exemple comportant des fibres aramides de poly phénylène téréphtalamide (plus connues sous la marque déposée Kevlar).

Le pare-éclats a pour fonction d'empêcher la propagation d'éclats issus de la paroi 6 ou d'un projectile venant de l'extérieur EXT vers l'intérieur INT de la structure.

La solidarisation du pare-éclats 7 avec la paroi 6, afin de résister à l'arrachement provoqué par une agression balistique, est assurée par un dispositif de fixation 1 comportant une embase 2 et un couvercle 3. L'embase 2 comporte un perçage central 8 autour duquel s'étend une collerette 9 sensiblement plane. La collerette 9 est destinée à être placée entre la face interne 6a de la paroi 6 et une première face 7a du pare-éclats 7.

Pour éviter que la collerette 9 ne forme une sur-épaisseur entre la première face 7a du pare éclat 7 et la face interne 6a de la paroi 6, la collerette 9 est logée dans un lamage 6b pratiqué dans la paroi 6. La profondeur du lamage 6b est sensiblement équivalente à l'épaisseur de la collerette 9 évitant ainsi la formation d'une proéminence en surface de la face interne 6a de la paroi 6b.

L'embase 2 est traversée par une vis 10 via le perçage 8. Le vissage de la vis 10 se fait dans un taraudage 6c de la paroi 6 solidarisant ainsi l'embase 2 du dispositif de fixation 1 à la paroi 6. La pression de serrage de la tête de vis 10 est répartie sur l'embase 2 grâce à une rondelle 11.

L'embase comporte une jupe 12 sensiblement concentrique au perçage 8 et qui comporte un filetage 12a. La jupe 12 s'élève sensiblement perpendiculairement à la collerette 4 et elle traverse un trou 7c du pare-éclats 7. Le filetage 12a correspond avec un taraudage 13a qui est porté par un prolongement cylindrique 13 d'un couvercle 3. Le prolongement cylindrique 13 s'étend sensiblement perpendiculairement au plan d'une portée annulaire 5 du couvercle 3 et constitue un moyen de solidarisation du couvercle 3 avec la jupe 12. L'inclusion de la collerette 9 dans le lamage 6b offre un appui latéral au dispositif de fixation lors des phases où le pare éclat 7 se translate le long de la paroi 6. La vis 10 n'est alors pas sollicitée en cisaillement, les efforts transmis par le pare éclats 7 étant repris au niveau de la jupe 12. On notera que le jeu J1 entre collerette 9 et bord de lamage 6b est inférieur au jeu J2 entre vis 10 et embase 2 afin que la tête de vis ne soit pas sollicitée en cisaillement.

Le prolongement cylindrique 13 recouvre la tête de la vis 10. En cas de rupture de la vis 10 la tête est donc confinée dans un logement 21 formé par l'intérieur de la jupe 12 et du prolongement cylindrique 13 vissés l'un sur l'autre.

L'extérieur du prolongement cylindrique 13 est sensiblement circulaire et correspond avec le trou 7c pratiqué dans le pare-éclats 7.

La portée annulaire 5, s'étendant autour du prolongement cylindrique 13, est plaquée contre la seconde face 7b du pare-éclats 7 par l'action de vissage du couvercle 3 sur l'embase 2.

Le pare-éclats 7 est ainsi pincé entre la collerette 4 de l'embase 2 et la portée annulaire 5 du couvercle 3. Le pare-éclats 7 est ainsi solidaire de la paroi 6.

Ainsi, selon la figure 3, en cas d'agression balistique venant à provoquer la rupture de la vis 10 et le décollement du pare-éclats 7 de la paroi 6, le dispositif de fixation 1 n'est pas librement projeté dans le véhicule mais reste accroché au pare-éclats 7 qui limite alors la course du dispositif de fixation 1. Par ailleurs le dispositif de fixation 1 retient la tête de vis 10 dans le logement 21, évitant ainsi de blesser les occupants du véhicule.

Le serrage du couvercle 3 sur l'embase 2 pourra être effectué par exemple grâce à un profil ou une forme saillante hexagonale 22 apte à correspondre avec une clé de serrage (clé non représentée) et située sur la face du couvercle 3 dirigée vers l'intérieur INT de la structure.

Selon la figure 2, le couvercle comporte une interface 15 de fixation d'un équipement de bord 16. En l'espèce, à la figure 2, une seconde vis cylindrique 15 à tête hexagonale creuse fixe un support d'arme individuelle 16 grâce à un taraudage 17 pratiqué dans le couvercle 3.

On notera que dans ce mode de réalisation le prolongement cylindrique 13 du couvercle 3 porte un filetage qui s'engage dans un taraudage de la jupe 12 de l'embase.

La jupe 12 de l'embase 2 comporte par ailleurs une portée cylindrique 23 permettant ainsi au pare-éclats 7 d'être centré sur cette portée 23 lors du montage.

Dans le mode de réalisation de la figure 2, la collerette 4 et la portée annulaire 5 comportent des dents 20 (sous forme de picots ou de dentures circulaires). Ces dents 20 sont aptes à favoriser la liaison entre le pare-éclats 7 et le dispositif 1 pour éviter le glissement du pare-éclats entre la collerette 4 et la portée annulaire 5 durant un décollement du pare-éclats 7.

## Revendications

1. Dispositif de fixation (1) destiné à assurer la fixation d'un pare-éclats (7) sur une face interne d'une paroi (6) d'une structure blindée, dispositif (1) comporte :
• une embase (2) comportant une collerette (9) destinée à être placée dans un lamage (6b) de la paroi (6), sous une première face du pare-éclats (7a), embase (2) comportant au moins un perçage (8) destiné à être traversé par une vis (10) solidaire de la paroi (6), embase (2) comportant également une jupe (12) s'étendant sensiblement perpendiculairement à la collerette (9) et destinée à traverser un trou du pare-éclats (7) et à abriter au moins partiellement la tête de la vis (10),
• un couvercle (3) comportant une portée annulaire (5) destinée à prendre appui sur une seconde face (7b) du pare-éclats (7), couvercle (3) comprenant des moyens (13) permettant d'assurer sa solidarisation avec la jupe (12) et destinés à assurer le serrage du pare-éclats (7).

2. Dispositif de fixation (1) selon la revendication 1, **caractérisé en ce que** les moyens (13) assurant la solidarisation du couvercle (3) avec la jupe (12) comprennent un taraudage (13a) du couvercle (3) engagé sur un filetage (12a) de la jupe (12).

3. Dispositif de fixation (1) selon la revendication 1, **caractérisé en ce que** les moyens (13) assurant la solidarisation du couvercle (3) avec la jupe 12) comprennent un filetage (13a) du couvercle (3) engagé dans un taraudage (12a) de la jupe (12).

4. Dispositif de fixation (1) selon une des revendications 1 à 3, **caractérisé en ce que** le couvercle (3) comporte un profil (22) permettant son serrage.

5. Dispositif de fixation (1) selon une des revendications 1 à 4, **caractérisé en ce que** le couvercle (3) comporte une interface de fixation (17) pour un équipement (16).

6. Dispositif de fixation (1) selon une des revendications 1 à 5, **caractérisé en ce que** la collerette (9) et la portée annulaire (5) comportent des dents (20) qui sont destinées à être positionnées en regard du pare-éclats (7).

7. Structure blindée comportant au moins un pare-éclats (7) fixé à une paroi (6) par au moins un dispositif de fixation (1) de pare-éclats (7), structure **caractérisée en ce que** le ou les dispositifs (1) de fixation de pare-éclats (7) comportent :
• une embase (2) comportant une collerette (9) destinée à être placée dans un lamage (6b) de la paroi (6), sous une première face (7a) du pare-éclats (7), embase (2) comportant au moins un perçage (8) destiné à être traversé par une vis (10) solidaire de la paroi (6), embase (2) comportant également une jupe (12) s'étendant sensiblement perpendiculairement à la collerette (9) au travers d'un trou du pare-éclats (7) et abritant au moins partiellement la tête de la vis (10),
• un couvercle (3) comportant une portée annulaire (5) prenant appui sur une seconde face (7b) du pare-éclats (7), couvercle (3) comprenant des moyens (13) assurant sa solidarisation avec la jupe (12) et le serrage du pare-éclats (7).

8. Structure blindée selon la revendication 7, **caractérisée en ce que** le jeu (J2) entre la vis (10) et l'embase (2) est supérieur au jeu (J1) entre la collerette (9) et le bord du lamage (6b).

## Patentansprüche

1. - Befestigungsvorrichtung (1) zur Befestigung eines Splitterschutzes (7) an einer Innenseite einer Wand (6) einer gepanzerten Struktur, wobei die Vorrichtung (1) folgendes umfasst :
• einen Grundkörper (2) mit einem Bund (9), der in einer Senkung (6b) der Wand (6) platziert wird, unter einer ersten Seite des Splitterschutzes (7a), wobei der Grundkörper (2) mindestens eine Bohrung (8) umfasst, die von einer mit der Wand (6) verbundenen Schraube (10) durchquert wird, wobei der Grundkörper (2) auch eine Schürze (12) umfasst, die im wesentlichen senkrecht zum Bund (9) verläuft und ein Loch des Splitterschutzes (7) durchquert und zumindest teilweise den Kopf der Schraube (10) abschirmt,
• einen Deckel (3) mit einer ringförmigen Fläche (5), die sich auf eine zweite Seite (7b) des Splitterschutzes (7) stützt, wobei der Deckel (3) Mittel (13) umfasst, die seine feste Verbindung mit der Schürze (12) sichern wie auch die Festspannung des Splitterschutzes (7).

2. - Befestigungsvorrichtung (1) nach Anspruch 1, **gekennzeichnet dadurch, dass** die Mittel (13), die die feste Verbindung des Deckels (3) mit der Schürze (12) sichern, ein Innengewinde (13a) des Deckels (3) umfassen, der in ein Gewinde (12a) der Schürze (12) eingeführt ist.

3. - Befestigungsvorrichtung (1) nach Anspruch 1, **gekennzeichnet dadurch, dass** die Mittel (13), die die feste Verbindung des Deckels (3) mit der Schürze 12) sichern, ein Gewinde (13a) des Deckels (3) umfassen, das in ein Innengewinde (12a) der Schürze (12) eingeführt ist.

4. - Befestigungsvorrichtung (1) nach einem der Ansprüche 1 bis 3, **gekennzeichnet dadurch, dass** der Deckel (3) ein Profil (22) umfasst, das seine Festspannung ermöglicht.

5. - Befestigungsvorrichtung (1) nach einem der Ansprüche 1 bis 4, **gekennzeichnet dadurch, dass** der Deckel (3) eine Befestigungsschnittstelle (17) für eine Ausrüstung (16) umfasst.

6. - Befestigungsvorrichtung (1) nach einem der Ansprüche 1 bis 5, **gekennzeichnet dadurch, dass** der Bund (9) und die ringförmige Fläche (5) Zähne (20) umfassen, die gegenüber dem Splitterschutz (7) zu positionieren sind.

7. - Gepanzerte Struktur mit mindestens einem Splitterschutz (7), der an einer Wand (6) mittels mindestens einer Befestigungsvorrichtung (1) für Splitterschutz (7) befestigt ist, wobei die Struktur **dadurch gekennzeichnet ist, dass** die Vorrichtung(en) (1) zur Befestigung von Splitterschutz (7) folgendes umfassen :
• einen Grundkörper (2) mit einem Bund (9), der in einer Senkung 6b) der Wand (6) platziert wird, unter einer ersten Seite (7a) des Splitterschutzes (7), wobei der Grundkörper (2) mindestens eine Bohrung (8) umfasst, die von einer mit der Wand (6) verbundenen Schraube (10) durchquert wird, wobei der Grundkörper (2) auch eine Schürze (12) umfasst, die sich im wesentlichen senkrecht zu dem Bund (9) durch ein Loch des Splitterschutzes erstreckt (7) und zumindest teilweise den Kopf der Schraube (10) abschirmt,
• einen Deckel (3) mit einer ringförmigen Fläche (5), die sich auf eine zweite Seite (7b) des Splitterschutzes (7) stützt, wobei der Deckel (3) Mittel (13) umfasst, die seine feste Verbindung mit der Schürze (12) sichern wie auch die Festspannung des Splitterschutzes (7).

8. - Gepanzerte Struktur nach Anspruch 7, **gekennzeichnet dadurch, dass** das Spiel (J2) zwischen der Schraube (10) und dem Grundkörper (2) größer ist als das Spiel (J1) zwischen dem Bund (9) und dem Rand der Senkung (6b).

## Claims

1. - A securing device (1) for securing a shielding (7) to an inner face of a wall (6) of an armoured structure, the device (1) comprising:
• a base (2) comprising a flange (9) intended to be arranged within a counterbore (6b) of the wall (6), below a first face of the shielding (7a), the base (2) comprising at least one bore (8) through which a screw (10) connected with the wall (6) is intended to pass, the base (2) also comprising a skirt (12) extending substantially perpendicular to the flange (9) and intended to pass through a hole of the shielding (7) and to at least partially house the head of the screw (10),
• a cover (3) comprising an annular bearing (5) intended to bear on a second face (7b) of the shielding (7), the cover (3) comprising means (13) for ensuring the connection thereof to the skirt (12) and intended to ensure the clamping of the shielding (7).

2. - The securing device (1) according to claim 1, **characterized in that** the means (13) ensuring the connection of the cover (3) to the skirt (12) comprise an internal thread (13a) of the cover (3) engaged on a thread (12a) of the skirt (12).

3. - The securing device (1) according to claim 1, **characterized in that** the means (13) ensuring the connection of the cover (3) to the skirt (12) comprise a thread (13a) of the cover (3) engaged in an internal thread (12a) of the skirt (12).

4. - The securing device (1) according to one of claims 1 to 3, **characterized in that** the cover (3) comprises a profile (22) allowing the clamping thereof.

5. - The securing device (1) according to one of claims 1 to 4, **characterized in that** the cover (3) comprises a securing interface (17) for an equipment (16).

6. - The securing device (1) according to one of claims 1 to 5, **characterized in that** the flange (9) and the annular bearing (5) comprise teeth (20) which are intended to be positioned facing the shielding (7).

7. - An armoured structure comprising at least one shielding (7) secured to a wall (6) by at least one shielding (7) securing device (1), the structure being **characterized in that** the one or more shielding (7) securing devices (1) comprise:
• a base (2) comprising a flange (9) intended to be arranged within a counterbore (6b) of the wall (6), below a first face of the shielding (7a), the base (2) comprising at least one bore (8) through which a screw (10) connected with the wall (6) is intended to pass, the base (2) also comprising a skirt (12) extending substantially perpendicular to the flange (9) through a hole of the shielding (7) and at least partially housing the head of the screw (10),
• a cover (3) comprising an annular bearing (5) bearing on a second face (7b) of the shielding (7), the cover (3) comprising means (13) ensuring the connection thereof to the skirt (12) and the clamping of the shielding (7).

8. - The armoured structure according to claim 7, **characterized in that** the clearance (J2) between the screw (10) and the base (2) is greater than the clearance (J1) between the flange (9) and the edge of the counterbore (6b).
